# FASCICULE DE BREVET EUROPEEN

(11) **EP 0 088 731 B1**
(45) Date de publication et mention de la délivrance du brevet: **26.11.1986**
(21) Numéro de dépôt: 83810089.9
(22) Date de dépôt: 04.03.1983
(51) Int. Cl.: B65D 81/34

(54) **Soupape pour l'évacuation de la vapeur d'un contenant**
Dampfablassventil für Verpackungen
Valve for the escape of vapour from a container

(30) Priorité: 05.03.1982 CH 1340/82
(43) Date de publication de la demande: 14.09.1983
(73) Titulaire: C O D Inter Techniques SA, CH-1206 Genève (CH)
(72) Inventeur: Horvath, Laszlo Sandor, CH-1207 Genève (CH)
(74) Mandataire: Vuille, Roman

## Description

L'invention a pour objet un récipient semi-rigide destiné au réchauffement de son contenu, en particulier un plat préparé, par immersion dans de l'eau chaude et comportant une feuille de couverture détachable dont une portion de la face interne est recouverte d'un film microporeux.

La demande de brevet DE-A-2.318.028 décrit un récipient pour aliments se composant d'une partie rigide et d'un feuille de couverture : comprenant un film externe solidaire d'un film interne par l'intermediaire d'une couche adshésive. Lorsque le film externe de la feuille de couverture est détaché, le film interne est alors exposé à l'atmosphère afin de permettre le passage des gaz ou des vapeurs. Si un tel récipient peut autoriser le réchauffement de son contenu en évitant une surpression due à la production de gaz ou des vapeurs, il ne peut par contre résoudre le problème posé lors du réchauffement par immersion dans de l'eau chaude.

L'invention résout avantageusement ce problème en proposant un récipient semi-rigide dont la feuille de couverture est conçue de façon telle qu'une petite portion de film microporeux soit mise en état de fonctionner juste avant le réchauffement du récipient et de son contenu, par immersion dans de l'eau chaude.

Le récipient selon l'invention est caractérisé en ce que le film est hermétiquement scellé sur une portion de la face interne de la feuille de couverture , que ladite feuille de couverture est agencée pour qu'une petite portion de celle-ci soit détachée selon une ligne de rupture préétablie pour découvrir une surface correspondante du film , et en ce que le film est constitué d'une matière le rendant résistant à l'eau et tout à la fois perméable aux gaz et aux vapeurs et imperméable aux liquides et aux colloïdes.

L'objet de l'invention décrite ci-dessous comporte un film mince poreux qui permet aux vapeurs formées durant le réchauffement du contenu de s'echapper, et qui empêche le milieu utilisé pour le réchauffement (habituellement l'eau) de pénétrer dans le récipient.

La dilatation du liquide et son évaporation lorsqu'un plat préparé mis dans un récipient semi-rigide est réchauffé produit une surpression qui provoque le jaillissement de liquide chaud au moment de l'ouverture du récipient. Ceci peut amener des restrictions à l'emploi de plats préparées, qui par ailleurs sont très commodes.

La Fig. 1 est une vue transversale de la feuille de couverture du récipient selon l'invention, décrivant notamment le détail de la portion de feuille recouverte par le film.

La Fig. 2 est une vue transversale du système représenté sur la Fig. 1 après l'enlèvement de la feuille de protection.

La Fig.3 est une vue d'en haut de la portion de feuille de couverture comportant le film.

La Fig. 4 est une exemple de récipient muni d'une feuille de couverture détachable.

Dans cette invention, une ligne de déchirure (1) qui est totalement indépendante de la ligne de déchirure suivant laquelle le récipient est ouvert permet de soulever une portion de la feuille de couverture (15) créant ainsi une ouverture qui reste toutefois fermée par une film (5) soudé sur la surface interne de la feuille de couverture.

La feuille de couverture comprend trois composantes principales: un film externe à faible élasticité (2) recouvert d'une couche de plastique (3), cette couche de plastique (3) étant scellée à un film (4) ayant la même composition.

Lorsque le film (4) est un film composite à plusieurs couches, il est indispensable que la couche externe de ce film ait la même composition que la couche plastique (3).

La film (5) est constitué du même matériau que le film (4), ou la couche intérieure du film (4), et il est scellé hermétiquement à ce film par soudage au niveau de la zone (7) caractérisée par un creux (6). Le tracé de la soudure est représenté par la zone pointillée (8).

Le film (5) est fait à partir de films microporeux bien connus résistant à la pénétration de l'eau.

Pendant l'opération de fabrication de la feuille de couverture pour le récipient, une incision (1) constituant la ligne de rupture préétablie est faite à l'intérieur de la zone délimitée par la ligne (7) qui correspond à la ligne de soudure du film (5). La ligne de soudure (8) suivant laquelle le film (2) est soudé au film (4) par l'intermédiaire de la couche plastique (3) -cette ligne de soudure (8) correspond à la zone de soudure (14) et au creux (8) de la vue transversale représentée sur la Fig. 1 -coïncide avec la majeure partie du tracé de l'incision (1), exception faite de la languette d'ouverture, où la ligne de soudure (8) se termine en une pointe à laquelle la déchirure débute.

Lorsque la languette de la feuille da couverture est détachée suivant l'incision (1) et la ligne de soudure (8), le film (5) se trouve exposé, cette opération étant facilitée par l'incision (1).

Le film (5) est exposé juste avant qu'on réchauffe le récipient et son contenu. Le film (5) permet à la vapeur produite a l'interieur du récipient durant son réchauffement de sortir, tout en empêchant le liquide de s'échapper, ou à l'eau utilisée pour le réchauffement de rentrer. La pression normalement produite pendant le réchauffement se trouve ainsi réduite, et le récipient peut être ouvert sans que ne se produisent des projections de liquide chaud.

Le film externe (2) est constitué d'un matériau à faible élasticité comme l'aluminium, le papier, certains plastiques ou d'autres matériaux à faible élasticité. Le film (2) est pourvu d'une couche fine adhésive (3) constituée de la même substance thermoplastique que le film interne (4). Dans une opération préliminaire, une incision est faite dans le film (2) et la couche adhésif (3) dont le tracé correspond à la ligne de rupture préétablie (1) suivant laquelle la feuille sera déchirée.

Après cette opération d'incision, le film (2) est soudé au film (4) par l'intermédiaire de la couche adhésive (3). Comme c'est le cas de la majorité des films fabriqués par extrusion soufflage, le film possède une orientation moléculaire biaxiale. Lors du soudage, le film thermoplastique est fondu, ce qui détruit en grande partie l'orientation moléculaire à laquelle le film doit pour l'essentiel sa résistance à la rupture.

La zone de soudure est encore affaiblie par le creux formé sous l'effet de la pression exercée lors de l'operation de soudage. Des entailles produites par exemple par des arêtes ou par d'autres motifs de l'outil de soudage peuvent contribuer à augmenter encore la faiblesse de la ligne de soudre.

La languette de la feuille de couverture est détachée en l'agrippant avec les doigts. La déchirure débute à la pointe que forme la ligne de soudure (8) et se propage ensuite suivant la ligne de rupture préétablie (1) jusqu'à ce que toute la portion de feuille entourée par cette ligne soit détachée.Durant cette opération, le film (4) se déchire le long de la soudure en suivant la ligne de rupture (1).

L'objet de l'invention est d'empêcher les digâts dus à la surpression dans des récipients, et en particulier ceux remplis de produits alimentaires qui doivent être réchauffés avant leur consommation, généralement par immersion dans de l'eau bouillante. Le film (5) hermétiquement soudé à la feuille de couverture avant l'utilisation; avant ou après que le contenant ait été réchauffé, la feuille de couverture est détachée, exposant ainsi le film (5) constitué d'un film thermoplastique microporeux ou poreux soudé à la surface interne de la feuille de couverture. Le film (5) est perméable à la vapeur d'eau, mais imperméable à l'eau. Ceci empêche l'eau de réchauffement de se mélanger au contenu du récipient, et que ce contenu jaillisse au moment de l'ouverture.

## Revendications

Récipient semi-rigide, destiné au réchauffement de son contenu, en particulier un plat préparé, par immersion dans de l'eau chaude, comportant une feuille de couverture détachable (15) dont une portion de la face interne est recouverte d'un film poreux ou microporeux (5), caractérisé en ce que le film (5) est scellé hermétiquement sur une portion de la face interne de la feuille de couverture (15), que ladite feuille de couverture est agencée pour qu'une petite portion de celle-ci soit détachée selon une ligne de rupture préétablie (1) pour découvrir une surface correspondante du film (5), et en ce que le film (5) est constitué d'une matière le rendant résistant à l'eau et tout à la fois perméable aux gaz et aux vapeurs et imperméable aux liquides et aux colloïdes.

## Patentansprüche

Halbsteifer Behälter, welcher mittels Eintauchen in warmem Wasser zur Erwärmung seines Inhaltes, insbesonderem eines vorbereiteten Gerichtes bestimmt ist und welcher ein abtrennbares, auf einem Teil der inneren Seite mit einem porösen oder microporösen Film (5) überzogenen Deckblatt (15) aufweist, dadurch gekennzeichnet, dass der Film (5) über einem Teil der inneren Seite des Deckblattes (15) hermetisch versiegelt ist, dass das Deckblatt derart angeordnet ist, dass ein kleiner Teil davon gemäss einer vorgegebenen Bruchlinie (1) getrennt wird, um eine entsprechende Oberfläche des Films (5) abzudecken und dass der Film (5) aus einem Material besteht, welches ihn widerstandsfähig gegen Wasser und gleichzeiting durchlässig für Gase und Dämpfe und undurchlässig für Flüssigkeiten und Kolloiden macht.

## Claims

Half rigid container for the reheating of its content especially a prepared dish, through immersion in warm water, including a removable cover sheet, of which a part of the internal side is covered with a porous or microporous film (5), characterized by the fact that the film (5) is hermetically sealed on a portion of the internal face of the cover sheet (15), that said cover sheet is provided in such a way that a small portion of it is removed along a predetermined break line (1) in order to uncover a corresponding area of the film (5) and that the film (5) consists of a material which makes it water-resistant and simultaneously permeable to gas and damps and tight to liquids and colloids.
